# EUROPÄISCHE PATENTSCHRIFT

(11) **EP 1 314 480 B1**
(45) Veröffentlichungstag und Bekanntmachung des Hinweises auf die Patenterteilung: **06.05.2004**
(21) Anmeldenummer: 02025207.8
(22) Anmeldetag: 11.11.2002
(51) Int. Cl.: B05B 1/30

(54) **Verfahren zur Farbversorgung eines Zerstäubers und Beschichtungsvorrichtung mittels eines Molches**
Method and device for paint supply in a coating device using a pig
Procédé et appareil pour un système d'alimentation en peinture dans un appareil de revêtement avec un ramoneur

(30) Priorität: 27.11.2001 DE 10157938
(43) Veröffentlichungstag der Anmeldung: 28.05.2003
(73) Patentinhaber: Dürr Systems GmbH, 70435 Stuttgart (DE)
(72) Erfinder: Hering, Joachim, 71229 Leonberg (DE)
(74) Vertreter: Heusler, Wolfgang, Dipl.-Ing.

(56) Entgegenhaltungen:
- EP-A- 0 888 825
- EP-A- 0 904 848
- GB-A- 2 222 789

## Beschreibung

Die Erfindung betrifft ein Verfahren zur Farbversorgung eines Zerstäubers und eine Beschichtungsvorrichtung mit einem Zerstäuber für die Serienbeschichtung von Werkstücken mit Beschichtungsmaterial wechselnder Farbe gemäß dem Oberbegriff der unabhängigen Patentansprüche.

Eines der wesentlichen Probleme bei der Serienlackierung von Werkstücken wie z. B. Fahrzeugkarossen ist die Reduzierung von Farbverlusten beim Farbwechsel. Zu diesem Zweck ist es bekannt und schon seit einiger Zeit üblich, nach einem Beschichtungsvorgang in einer Farbleitung verbleibende Farbreste mit einem Molch in das vorgeschaltete Farbversorgungssystem zurückzudrücken (DE 19709988, EP 0888825). Wenn die zerstäuberseitige Molchstation hierbei möglichst nahe am Zerstäuber angeordnet wird, sind die nicht gemolchte Reststrecke und die dort entstehenden Farbverluste entsprechend klein. Der die Molchstation bildende Ventilblock wird derzeit in der Praxis mit dem Zerstäuber über einen Schlauch verbunden oder im günstigsten Fall direkt an den Zerstäuber angeflanscht.

Relativ geringe Farbverluste ergeben sich auch bei neueren Farbversorgungssystemen, bei denen nur die für einen Beschichtungsvorgang jeweils benötigte Farbmenge in eine Versorgungsleitung eingespeist und zwischen zwei Molchen in Richtung zum Zerstäuber gefördert wird (DE 10033987 und DE 10131562).

Unvermeidbar ergeben sich aber beim Farbwechsel in den mit Molchtechnik arbeitenden bekannten Farbversorgungssystemen Farbverluste innerhalb der Zerstäuber, bei denen es sich z. B. in der Fahrzeugindustrie üblicherweise um elektrostatische Hochrotationszerstäuber oder Luftzerstäuber handeln kann. In beiden Fällen wird der Farbfluss zwischen einem Farbeingangskanal im Farbrohr des Zerstäubers und der Farbdüse durch das Hauptnadelventil gesteuert, das als 2/2-Wegeventil beim Lackiervorgang den Farbfluss vom Farbeingangskanal zur Düse freigibt und in seiner anderen Schaltstellung stattdessen eine Verbindung zwischen dem Farbeingangskanal und einem ebenfalls durch das Farbrohr verlaufenden Farbrückführungskanal öffnet. Bei Hochrotationszerstäubern verläuft durch das Farbrohr ferner noch ein separater Kanal für Spülmittel zum Kurzspülen der Zerstäuberglocke, während sich die Nadel des Hauptnadelventils durch den Farbrückführungskanal erstrecken kann (DE 9321294 U1). Bei einem Farbwechsel wird die in den Zu- und Rückführungskanälen befindliche Farbe mit dem zum Reinigen verwendeten Spülmittel verworfen.

Aufgabe der Erfindung sind ein Verfahren zur Farbversorgung eines Zerstäubers bzw. eine Beschichtungsvorrichtung, die noch geringere Farbverluste ermöglichen als bisher.

Diese Aufgabe wird durch die Merkmale der Patentansprüche gelöst.

Bei den Farbeingangs- und Farbausgangskanälen kann es sich typisch um die Farbbohrung im Farbrohr der zur Serienbeschichtung von Fahrzeugkarossen üblichen Hochrotationszerstäuber oder Luftzerstäuber bzw. um deren Farbdüse handeln. Aufgrund der Erfindung geht bei einem Farbwechsel im Zerstäuber nur noch der minimale Farbrest verloren, der sich in der Zerstäuberdüse befindet (in typischen Fällen etwa 0,5ml), während das in dem Farbrohr verbliebene Beschichtungsmaterial in das Farbversorgungssystem zurückgemolcht wird.

Darüber hinaus ergeben sich vorteilhafte Reinigungsmöglichkeiten, beispielsweise wenn der Molch während seiner Bewegung in Richtung zu seiner Zielstation an der Farbdüse eine vorbestimmte Menge des den Eingangskanal des Beschichtungsmaterials füllenden Spülmittels in den dem Steuerventil nachgeschalteten Ausgangskanal des Zerstäubers drückt. Da die als Eingangskanal dienende Farbbohrung am Ende des Spülens zweckmäßig mit Spülmittel geflutet ist, kann anschließend zum Kurzspülen der Düse der von dem neuen Farblack in Richtung zu der düsenseitigen Molchstation bewegte Molch eine vorbestimmte Menge des die Farbbohrung füllenden Spülmittels durch die Düse hindurch und aus dem Zerstäuber herausdrücken.

An den in der Zeichnung schematisch dargestellten Ausführungsbeispielen wird die Erfindung näher erläutert. Es zeigen
Fig. 1 ein die Farbrohr- und Farbdüsenanordnung eines elektrostatischen Hochrotationszerstäubers an sich üblicher Art enthaltendes System; und
Fig. 2 ein gegenüber Fig. 1 abgewandeltes Ausführungsbeispiel.

Fig. 1 zeigt das mit der Farbdüse 10 verbundene Farbrohr 12 des Hochrotationszerstäubers. Durch das Farbrohr 12 führt der Farbeingangskanal 14 zu dem als Steuerventil zum Ein- und Ausschalten des Sprühstrahls dienenden Hauptnadelventil 16, an das der Farbausgangskanal 18 der Farbdüse 10 angeschlossen ist. Die parallel zu dem Kanal 14 verlaufende Nadelbohrung 20 des Farbrohrs 12, durch die sich die Nadel 22 des Hauptnadelventils 16 erstreckt, ist über einen Kanal 24 an einen Ventilblock 26 mit einem Spülmittelventil V, einem Ventil MSM für ein Molchschiebemedium wie beispielsweise Druckluft oder ein sonstiges Druckgas, ein Ventil V für Verdünner oder sonstiges Spülmittel und ein Ventil PL für Pulsluft angeschlossen. Ohne innere Verbindung mit den Kanälen 14 und 18 und dem Hauptnadelventil 16 führt durch das Farbrohr 12 ein an ein Spülmittelventil KS angeschlossener gesonderter Kanal 28 für Spülmittel zum Kurzspülen des Glockentellers in bekannter Weise.

Der Farbeingangskanal 14 ist erfindungsgemäß molchbar und außerhalb des Farbrohrs 12 an eine erste Molchstation 30 angeschlossen. Die Molchstation 30 ist ihrerseits mit einer Ventilanordnung 34 mit einem Farbventil F und einem Rückführventil RF1 verbunden, beispielsweise über eine gemeinsame Leitung 35, doch könnten auch getrennte Leitungen zu diesen Ventilen führen. Die zweite Molchstation 32 ist darstellungsgemäß innerhalb des Farbrohrs 12 an dem steuerventilseitigen Ende des Farbeingangskanals 14, also unmittelbar an dessen Verbindung zu dem Hauptnadelventil 16 angeordnet. In der zweiten Molchstation 32 ist der Molch 33 dargestellt. An beiden Molchstationen 30 und 32 können sich Sensoren zur Überwachung der jeweiligen Molchendposition befinden, mit denen hohe Steuergenauigkeit der nachfolgend beschriebenen Molch- und Andrückvorgänge erreichbar ist.

Bei dem betrachteten Beispiel ist der am freien Ende der Nadel 22 angeordnete zylindrische Nadelkopf 23 des Hauptnadelventils 16 in einer zylindrischen Ventilbohrung 25 im Farbrohr 12 verschiebbar, die an dem der Nadel abgewandten Ende mit der Farbdüse des Zerstäubers, d.h. mit dem Farbausgangskanal 18 verbunden ist, und an deren Mitte die vom Farbeingangskanal 14 kommende Querbohrung 15 mündet. Bei diesem Beispiel ist das Hauptnadelventil 16 zwischen den in der Zeichnung durch entsprechende Pfeile angedeuteten drei Ventilstellungen umschaltbar (im Gegensatz zu den bisher bekannten und üblichen Zerstäubern, deren Hauptnadelventil als 2/2-Wegeventil nur zwei Schaltstellungen hat). In der Ventilstellung 1 sitzt der Nadelkopf 23 an dem düsenseitigen Ende der Ventilbohrung 25, so dass der Weg in den Kanal 18 der Farbdüse 10 abgesperrt ist, während der von der Molchstation 32 und der Querbohrung 15 durch die Ventilbohrung 25 in die Nadelbohrung 20 führende Weg offen ist. In der Zeichnung ist der Nadelkopf 23 in der Ventilstellung 2 dargestellt, in der er die Verbindung der Querbohrung 15 mit dem Innenraum des Ventils sperrt und folglich die Molchstation 32 gegen die Farbdüse 10 und gegen die Nadelbohrung 20 abdichtet. In der in der Zeichnung unteren Ventilstellung 3 schließlich ist der Weg zwischen der Ventilbohrung 25 und der Nadelbohrung 20 gesperrt, während die Molchstation 32 mit der Farbdüse 10 verbunden ist.

Zur Erläuterung der Betriebsweise bei einem Farbwechsel sei angenommen, dass vor Beginn des Beschichtungsvorgangs der Molch 33 sich in der ersten Molchstation 30 befindet, der Weg vom Ventilblock 26 über den Kanal 24, das Hauptnadelventil 16, den Farbeingangskanal 14 und die Leitung 35 bis zu der Ventilanordnung 34 mit vom Ventilblock 26 zugeführtem Spülmittel gefüllt sind, während sich im Farbausgangskanal 18 noch ein Rest der vorherigen Farbe befindet, und die Ventilnadel 22 zunächst in die Ventilstellung 1 gestellt ist. Nach Öffnen des Farbventils F der Ventilanordnung 34 wird der Molch bei offenem Rückführventil RF von dem durch die Leitung 35 kommenden neuen Farblack aus seiner Quellstation 30 durch den Kanal 14 in Richtung zu seiner Zielstation 32 geschoben, wobei das entsprechende Spülmittelvolumen durch das Spülmittelventil RF entfernt wird. Sobald der Molch hierbei einen vorbestimmten Punkt längs der Molchstrecke erreicht, kann zum Kurzspülen der Farbdüse 10 das Ventil RF geschlossen und das Hauptnadelventil 16 aus der Ventilstellung 1 in die Ventilstellung 3 umgeschaltet werden, so dass der Molch bei seiner weiteren Bewegung das Spülmittel aus dem Kanal 14 durch die Düse 10 hindurch aus dem Zerstäuber herausdrückt, beispielsweise in die Lackierkabine. Der vorbestimmte Umschaltpunkt kann auf unterschiedliche Weise definiert werden, z. B. nach Ablauf einer definierten Zeit oder durch das Signal einer auf das Erscheinen des Molches an der vorbestimmten Stelle ansprechenden Molchsensors oder auch durch Messen der durch das Farbventil F einfließenden Farbmenge. Vorteilhaft ist infolgedessen die zum Kurzspülen der Düse 10 verwendete Spülmittelmenge immer konstant und reproduzierbar. Der Molchandrückvorgang ist beendet, sobald der Molch 33 in seiner Zielstation 32 ankommt.

Wenn der Molch 33 von dem Farblack in die Zielstation 32 gedrückt worden ist, kann durch Umschalten des Hauptnadelventils 16 in die Ventilstellung 3 die Farbdüse 10 "angedrückt", d.h. der Farblack an dem Molch vorbei bis zur Düsenauslassöffnung gedrückt werden. Danach wird das Hauptnadelventil in seine Stellung 2 geschaltet, so dass das System lackierbereit ist.

Wenn sich bei geöffnetem Farbventil F der Molch 33 in seiner Zielstation 32 befindet, kann unter Steuerung durch das Hauptnadelventil 16 lackiert werden. Bei der Ventilstellung 3 tritt der Farblack durch den Kanal 18 aus der Farbdüse 10 aus. Zur Unterbrechung des Lackflusses wird das Hauptnadelventil 16 in seine Stellung 2 zurückgeschaltet.

Am Ende des Beschichtungsvorgangs wird das Hauptnadelventil 16 zunächst in seine Stellung 2 geschaltet und das Farbventil F geschlossen. Anschließend wird zum Molchen des Kanals 14 das Hauptnadelventil 16 in die Ventilstellung 1 umgeschaltet und ein Ventil für Molchschiebemedium geöffnet, beispielsweise das Ventil MSM im Ventilblock 26. Zugleich wird das Farbventil F der Ventilanordnung 34 geöffnet. Von dem Schiebemedium wird der Molch 32 aus seiner Position in der Zielstation 32, in der er sich in unmittelbarer Nähe der Farbdüse 10 befindet, in seine Quellstation 30 zurückgeschoben, wobei er den gesamten im Farbrohr 12 (mit Ausnahme der Ventilbohrung 25 und der kurzen Querbohrung 15) befindlichen Farblack zur Quellstation und durch diese hindurch in das Farbversorgungssystem zurückdrückt. Als Schiebemedium könnte auch Spülmittel aus dem Ventil V verwendet werden.

Nach dem Zurückdrücken des Molches 33 können die farbführenden Kanäle durch das Spülmittel gespült werden, das aus dem Ventil V bis in die an das Rückführventil RF1 der Ventilanordnung 34 angeschlossene Rückführleitung der Molchstation 30 fließt. Das Hauptnadelventil 16 befindet sich hierbei in der Ventilstellung 1. Am Ende des Spülvorgangs ist der Farbeingangskanal 14 wieder wie vor Beschichtungsbeginn mit dem Spülmittel geflutet.

Der Ventilanordnung 34 an der Molchquellstation kann ein an sich beliebiges Dosiersystem vorgeschaltet sein, das beispielsweise durch eine Dosierpumpe, durch Kolbendosierung oder Farbmengenmessung und insbesondere auch durch eines der in den Patentanmeldungen DE 10033987, DE 10131562 oder DE ...(15545) vom 27.11.2001 beschriebenen A/B-Molchsysteme gebildet sein kann, bei denen jeweils die gewünschte vorbestimmte Farbmenge zwischen zwei Molchen durch eine isolierende Leitung gefördert wird. In jedem Fall befindet sich die als Quellstation dienende Molchstation 30 in unmittelbarer Nähe des Dosiersystems. Wenn das vorgeschaltete Dosiersystem ein Molchsystem ist, soll sich dessen Zielstation nahe an der Molchstation 30 befinden.

Die Molchstation 30 befindet sich außerhalb des Farbrohrs 12 und in der Regel auch außerhalb des Zerstäubers und ist mit dem im Farbrohr 12 befindlichen Teil des Farbeingangskanals 14 über ein molchbares, eine Fortsetzung des Kanals 14 bildendes Leitungsstück 14' verbunden. Wenn der das Farbrohr 12 enthaltende Zerstäuber beispielsweise manuell oder in an sich bekannter Weise automatisch auswechselbar am Handgelenk eines Lackierroboters montiert ist, kann sich dieses Leitungsstück 14' durch eine molchbare Kupplung 44 an der Schnittstelle zwischen dem Zerstäuber und dem Roboterhandgelenk und durch das Handgelenk hindurch bis in den anschließenden Roboterarm erstrecken, in dem die Molchstation 30 untergebracht sein kann. Auch die Ventilanordnungen 26 und 34 befinden sich zweckmäßig außerhalb des Zerstäubers. Ein Zerstäuberwechsel erfolgt zweckmäßig nach einem Spülvorgang mit anschließendem Trockenblasen der Molchstrecke mit Pulsluft und vor dem oben beschriebenen Molchandrückvorgang, wobei die das Leitungsstück 14' bildenden Leitungsoder Schlauchteile an der Kupplung 34 getrennt werden. Die zum Trockenblasen vor dem Abkoppeln dienende Pulsluft kann durch das Ventil PL des Ventilblocks 26 eingeblasen werden oder in umgekehrter Richtung aus einem Ventil der Anordnung 34 bis in das Rückführventil RF des Ventilblocks 26 fließen. Anschließend kann das System wieder in der beschriebenen Weise mit dem Spülmittel gefüllt werden.

Bei dem in Fig. 1 dargestellten Beispiel dient die Nadelbohrung 20 sowohl als Rückführleitung für das Spülmittel beim Andrücken des Molches als auch als Zuführleitung für das Molchschiebemedium. Das hier beschriebene Molchen des Farbeingangskanals ist aber nicht nur mit dem Hauptnadelventil 16 des dargestellten Ausführungsbeispiels realisierbar. Es kann auch ein in bekannter Weise zwischen nur zwei Ventilstellungen umschaltbares Nadelventil verwendet werden, wobei an die Molchstation 32 eine gesonderte Leitung für das erforderliche Molchschiebemedium angeschlossen ist.

Ein Beispiel hierfür ist in Fig. 2 dargestellt, in der die Farbdüse 110 mit dem Farbausgangskanal 118, der Farbeingangskanal 114 mit den Molchstationen 130 und 132 und die molchbare Kupplung 137 dem Ausführungsbeispiel nach Fig. 1 entsprechen. Das Hauptnadelventil 116 ist jedoch das in Rotationszerstäubern übliche (billige) 2/2-Wegeventil, das von seinem Antrieb 123 nur zwischen zwei Stellungen umgeschaltet wird, in denen es den Weg von der Molchstation 132 über die Querbohrung 115 in den Farbausgangskanal 118 der Farbdüse öffnet bzw. sperrt. Als Leitung für Molchschiebemedium, Spülmittel und ggf. Druckluft dient hier nicht die Nadelbohrung 120, sondern ein parallel zu der Nadelbohrung und zu dem Farbeingangskanal 114 durch das Farbrohr 112 verlaufender gesonderter Kanal 117, der am einen Ende außerhalb des Farbrohrs 112 an einen dem Block 26 entsprechenden Ventilblock 126 und an seinem anderen Ende auf der dem Kanal 114 abgewandten Seite des Molches 133 an eine außerhalb des Farbwegs befindliche Kammer 135 der Molchstation 132 angeschlossen ist. Die als Parknische für den Molch 133 dienende Molchkammer 135 und damit der gesonderte Kanal 117 sind durch den Molch vorteilhaft gegen den Farbweg abgedichtet. Abgesehen von dem einfacheren Hauptnadelventil 116 hat dieses Ausführungsbeispiel den Vorteil, dass keine Vermischung von Molchschiebemedium, Luft oder Spülmittel (Verdünner) beim Start der Molchbewegung möglich ist.

Die Betriebsweise entspricht im übrigen dem Ausführungsbeispiel nach Fig. 1. Anstelle der Leitung 35 können aber das Rückführventil RF1 und das Farbventil F der Ventilanordnung 134 darstellungsgemäß über getrennte Kanäle an die Molchstation 130 angeschlossen sein.

Bei beiden Ausführungsbeispielen kann der Farbeingangskanal des Farbrohrs 12 bzw. 112 an ein A/B-Farbversorgungssystem angeschlossen sein, wie es in der Patentanmeldung DE 101 57 966.7 beschrieben ist, bei dem also zur dosierten Materialversorgung zwei Kolbendosierbehälter oder andere mit automatisch änderbarer Ausflussrate entleerbare Farbbehälter einander abwechselnd jeweils mit Farbmaterial gefüllt werden, das mit vorbestimmtem Volumen in eine vorgeschaltete Versorgungsleitung geleitet und von einem Molch in den Behälter gedrückt wird.

Das anhand der Zeichnung erläuterte Molchsystem eignet sich nicht nur für Hochrotationszerstäuber, sondern ebenso auch für beliebige sonstige Zerstäubertypen.

## Patentansprüche

1. Verfahren zur Farbversorgung eines für die Serienbeschichtung von Werkstücken mit Beschichtungsmaterial wechselnder Farbe verwendeten Zerstäubers, in dem das verschiedenfarbige Material beim Beschichtungsbetrieb aus einem Farbeingangskanal (14) durch ein Betriebssteuerventil (16) in einen insbesondere düsenartigen Farbausgangskanal (18) geleitet wird,
**dadurch gekennzeichnet, dass** das nach einem Beschichtungsvorgang in dem Farbeingangskanal (14) verbliebene Beschichtungsmaterial mit einem Molch (33) von dem dem Betriebssteuerventil (16) zugewandten Ende des Farbeingangskanals (14) aus in Richtung zu dessen entgegengesetztem Ende zurückgedrückt wird.

2. Verfahren nach Anspruch 1, **gekennzeichnet durch** die folgenden Schritte:
- von oder vor dem Beschichtungsmaterial wird der Molch (33) von einer ersten Molchstation (30) aus, die mit dem dem Betriebssteuerventil (16) abgewandten Ende des Farbeingangskanals (14) verbunden ist, **durch** den Farbeingangskanal hindurch in eine an dem Betriebssteuerventil (16) oder in dessen Nähe befindliche zweite Molchstation (32) geschoben;
- das Beschichtungsmaterial wird **durch** das Betriebssteuerventil (16) in den Farbausgangskanal (18) geleitet, während sich der Molch (33) in der zweiten Molchstation (32) befindet;
- nach Beendigung des Beschichtungsvorgangs wird der Molch (33) von einem Schiebemedium, das **durch** einen gesonderten Kanal (20, 24, 117) in das steuerventilseitige Ende des Farbeingangskanals (14) oder in die zweite Molchstation (32, 132) geleitet wird, in die erste Molchstation (30) zurückbewegt, wodurch das in dem Farbeingangskanal (14) verbliebene Beschichtungsmaterial in eine Farbversorgungseinrichtung (F) zurückgedrückt wird.

3. Verfahren nach Anspruch 1 oder 2, **dadurch gekennzeichnet, dass** zum oder nach dem Zurückdrücken des Molches (33) ein Spülmittel aus einem gesonderten Kanal (20, 24, 117) in das steuerventilseitige Ende des Farbeingangskanals (14) geleitet wird und bis in eine an dessen entgegengesetztes Ende angeschlossene Rückführleitung (35, RF1) fließt.

4. Verfahren nach Anspruch 3, **dadurch gekennzeichnet, dass** vor Beginn des Beschichtungsvorgangs der Molch (33) während seiner Bewegung in Richtung zu der zweiten Molchstation (32) eine vorbestimmte Menge des den Farbeingangskanal (14) füllenden Spülmittels in den dem Betriebssteuerventil (16) nachgeschalteten Farbausgangskanal (18) des Zerstäubers drückt.

5. Verfahren nach Anspruch 4, **dadurch gekennzeichnet, dass** die vorbestimmte Menge durch Umschalten des Betriebssteuerventils (16) bestimmt wird
nach einer bestimmten Zeit der Molchbewegung
oder durch das Signal eines an dem Farbeingangssignal (14) angeordneten Molchsensors
oder nach Erreichen einer vorbestimmten Menge des in den Farbeingangskanal (14) fließenden Beschichtungsmaterials, welche mittels einer Dosiereinrichtung für das Beschichtungsmaterial oder einer Durchflussmesszelle ermittelt wird.

6. Beschichtungsvorrichtung mit einem Zerstäuber für die Serienbeschichtung von Werkstücken mit Beschichtungsmaterial wechselnder Farbe, der einen Farbeingangskanal (14) für das verschiedenfarbige Beschichtungsmaterial, einen insbesondere düsenartigen Farbausgangskanal (18) und ein zwischen die Farbeingangs- und Farbausgangskanäle (14, 18) geschaltetes Betriebssteuerventil (16) enthält,
**dadurch gekennzeichnet, dass** an dem steuerventilseitigen Ende des Farbeingangskanals (14) des Zerstäubers eine Molchstation (32) angeordnet ist und zwischen ihr und einer Molchstation (30), die mit dem dem Betriebssteuerventil (16) abgewandten Ende des Farbeingangskanals (14) verbunden ist, ein Molch (33) durch den Farbeingangskanal (14) hin und her bewegbar ist.

7. Beschichtungsvorrichtung nach Anspruch 6, **dadurch gekennzeichnet, dass** die am Farbausgangskanal (18) angeordnete Molchstation (32, 132) mit einem gesonderten Kanal (20, 24, 117) verbunden ist, mit dem ein Molchschiebemedium und/oder Spülmittel zu dem Farbeingangskanal (14) oder der Molchstation (132) geleitet werden kann, und dass an das dem Farbausgangskanal (18) abgewandten Ende des Farbeingangskanals (14) eine Rückführleitung (RF1) angeschlossen ist.

8. Beschichtungsvorrichtung nach Anspruch 7, **dadurch gekennzeichnet, dass** das Betriebssteuerventil (16) zwischen drei Ventilstellungen umschaltbar ist und
in der ersten Ventilstellung den Eingang des Farbausgangskanals (18) absperrt, während der Weg zwischen dem Farbeingangskanal (15) und dem gesonderten Kanal (20) geöffnet ist;
in der zweiten Ventilstellung den Weg zwischen dem Farbeingangskanal (14) und dem Farbausgangskanal (18) sowie den Weg zwischen dem Farbeingangskanal (14) und dem gesonderten Kanal (20) sperrt;
und in der dritten Ventilstellung den Weg vom Farbeingangskanal (14) in den Farbausgangskanal (18) öffnet, während der Weg zwischen den Farbeingang- und Farbausgangskanälen (14, 18) und dem gesonderten Kanal (20) gesperrt ist.

9. Beschichtungsvorrichtung nach Anspruch 7 oder 8, **dadurch gekennzeichnet, dass** das Betriebssteuerventil (16) ein Nadelventil ist, dessen Ventilnadel (22) sich durch den gesonderten Kanal (20) erstreckt.

10. Beschichtungsvorrichtung nach Anspruch 7, **dadurch gekennzeichnet, dass** das Betriebssteuerventil (116) ein Nadelventil ist, das nur zwischen zwei Stellungen umschaltbar ist, in denen es den Weg in den Farbausgangskanal (118) öffnet bzw. sperrt, und dass der gesonderte Kanal (117) parallel zu dem Farbeingangskanal (114) durch das den Farbeingangskanal und das Nadelventil enthaltende Farbrohr (112) des Zerstäubers verläuft.

11. Beschichtungsvorrichtung nach einem der Ansprüche 6-10, **dadurch gekennzeichnet, dass** die an dem steuerventilseitigen Ende des Farbeingangskanals (114) angeordnete Molchstation (132) eine außerhalb des Farbmaterialweges liegende, als Parknische für den Molch (133) dienende Kammer (135) enthält.

12. Beschichtungsvorrichtung nach einem der Ansprüche 6 bis 11, **dadurch gekennzeichnet, dass** der Zerstäuber an einer automatisch gesteuerten mehrachsigen Bewegungsmaschine montiert ist, in der sich außerhalb des Zerstäubers die über eine molchbare Verbindungseinrichtung (34) mit dem maschinenseitigen Ende des Farbeingangskanals (14) verbundene Molchstation (30) befindet.

13. Beschichtungsvorrichtung nach Anspruch 12, **dadurch gekennzeichnet, dass** der Zerstäuber manuell oder automatisch wechselbar an einem Lackierroboter montiert und mit diesem über eine molchbare Kupplung (37) verbunden ist.

## Claims

1. A method of supplying paint to an atomiser for serially coating work pieces with coating material of variable colour, in which the different coloured material is conducted during coating operation out of a paint inlet passage (14) through an operational control valve (16) into a, in particular, nozzle-like paint outlet passage (18), **characterised in that** the coating material remaining in the paint inlet passage (14) after a coating process is forced back with a pig (33) from the end of the paint inlet passage (14) directed towards the operational control valve (16) in the direction towards its opposite end.

2. A method as claimed in claim 1, **characterised by** the following steps:
- the pig (33) is pushed by or in front of the coating material from a first pig station (30), which is connected to the end, remote from the operational control valve (16), of the paint inlet passage (14), through the paint inlet passage into a second pig station (32) located at the operational control valve (16) or in its vicinity;
- the coating material is conducted through the operational control valve (16) into the paint outlet passage (18) whilst the pig (33) is situated in the second pig station (32);
- after termination of the coating process, the pig (33) is moved back into the first pig station (30) by a thrust medium, which is conducted through a separate passage (20, 24, 117) into the control valve end of the paint inlet passage (14) or into the second pig station (32, 132), whereby the coating material remaining in the paint inlet passage (14) is forced back into a paint supply device F.

3. A method as claimed in claims 1 or 2, **characterised in that** for the purpose of or after pushing the pig (33) back, a flushing agent is conducted out of a separate passage (20, 24, 117) into the control valve end of the paint inlet passage (14) and flows into a return conduit (35) RF1 connected to its opposite end.

4. A method as claimed in claim 3, **characterised in that** before commencement of the coating process, the pig (33) forces, during its movement in the direction towards the second pig station (32), a predetermined amount of the flushing agent filling the paint inlet passage (14) into the paint outlet passage (18), connected downstream of the operational control valve (16), of the atomiser.

5. A method as claimed in claim 4, **characterised in that** the predetermined amount is determined by switching over the operational control valve (16) after a predetermined time of the pig movement or by the signal from a pig sensor arranged on the paint inlet passage (14) or after reaching a predetermined amount of the coating material flowing into the paint inlet passage (14), which is determined by means of a metering device for the coating material or a flow measuring cell.

6. A coating device including an atomiser for the serial coating of work pieces with coating material of varying colour, which includes a paint inlet passage (14) for the different coloured coating material, a, particularly nozzle-like, paint outlet passage (18) and an operational control valve (16) connected between the paint inlet and outlet passages (14, 18), **characterised in that** arranged at the control valve end of the paint inlet passage (14) of the atomiser, there is a pig station (32) and moveable back and forth through the paint inlet passage (14) between it and a pig station (30), which is connected to the end, remote from the operational control valve (16), of the paint inlet passage (14), there is a pig (33).

7. A coating device as claimed in claim 6, **characterised in that** the pig station (32, 132) arranged on the paint outlet passage (18) is connected to a separate passage (20, 24, 117) with which a pig thrust medium and/or flushing agent can be conducted to the paint inlet passage (14) or the pig station (132) and that connected to the end, remote from the paint outlet passage (18), of the paint inlet passage (14), there is a return conduit RF1.

8. A coating device as claimed in claim 7, **characterised in that** the operational control valve (16) is switchable between three valve positions and, in the first valve position, blocks the inlet of the paint outlet passage (18), whilst the pathway between the paint inlet passage (15) and the separate passage (20) is open; in the second valve position blocks the pathway between the paint inlet passage (14) and the paint outlet passage (18) and the pathway between the paint inlet passage (14) and the separate passage (20); and in the third valve position opens the pathway from the paint inlet passage (14) into the paint outlet passage (18) whilst the pathway between the paint inlet and outlet passages (14, 18) and the separate passage (20) is blocked.

9. A coating device as claimed in claims 7 or 8, **characterised in that** the operational control valve (16) is a needle valve, whose valve needle (22) extends through the separate passage (20).

10. A coating device as claimed in claim 7, **characterised in that** the operational control valve (116) is a needle valve, which is switchable only between two positions, in which it opens and closes, respectively, the pathway into the paint outlet passage (118) and that the separate passage (117) extends parallel to the paint inlet passage (114) through the paint tube (112) of the atomiser containing the paint inlet passage and the needle valve.

11. A coating device as claimed in one of claims 6-10, **characterised in that** the pig station (132) arranged at the control valve end of the paint inlet passage (114) includes a chamber (135), which is situated outside the paint material pathway and serves as a parking recess for the pig (133).

12. A coating device as claimed in one of claims 6-11, **characterised in that** the atomiser is mounted on an automatically controlled, multi-axis movement machine, in which the pig station (30), which is connected via a piggable connecting device (34) to the machine end of the paint inlet passage (14), is located outside the atomiser.

13. A coating device as claimed in claim 12, **characterised in that** the atomiser is mounted to be manually or automatically replaceable on a painting robot and is connected to it by means of a piggable coupling (37).

## Revendications

1. Procédé d'alimentation en peinture d'un pulvérisateur utilisé pour le revêtement en série de pièces avec un matériau de revêtement de couleur variable, dans lequel le matériau de différentes couleurs est guidé pendant l'application du revêtement, depuis un canal d'entrée de peinture (14), par une soupape de commande de fonctionnement (16), dans un canal de sortie de peinture (18), en particulier de type buse, **caractérisé en ce qu'**après un processus de revêtement, le matériau de revêtement resté dans le canal d'entrée de peinture (14) est repoussé au moyen d'un écouvillon (33), depuis l'extrémité tournée vers la soupape de commande de fonctionnement (16) du canal d'entrée de peinture (14), en direction de son extrémité opposée.

2. Procédé selon la revendication 1, **caractérisé par** les étapes suivantes :
- l'écouvillon (33) est poussé par ou devant le matériau de revêtement depuis un premier poste de raclage (30) qui est relié à l'extrémité du canal d'entrée de peinture (14) tournée à l'opposé de la soupape de commande de fonctionnement (16), à travers le canal d'entrée de peinture, dans un deuxième poste de raclage (32) se trouvant sur la soupape de commande de fonctionnement (16) ou à proximité de celle-ci ;
- le matériau de revêtement est guidé par la soupape de commande de fonctionnement (16) dans le canal de sortie de peinture (18), tandis que l'écouvillon (33) se trouve dans le deuxième poste de raclage (32) ;
- à l'achèvement du processus de revêtement, l'écouvillon (33) est replacé dans le premier poste de raclage (30) par un fluide de poussée qui est guidé à travers un canal (20, 24, 117) séparé dans l'extrémité côté soupape de commande du canal d'entrée de peinture (14) ou dans le deuxième poste de raclage (32, 132), ce qui fait que le matériau de revêtement resté dans le canal d'entrée de peinture (14) est repoussé dans un dispositif d'alimentation en peinture (F).

3. Procédé selon la revendication 1 ou 2, **caractérisé en ce que** pour repousser l'écouvillon (33) ou après que celui-ci a été repoussé, un produit de lavage est acheminé, depuis un canal (20, 24, 117) séparé, dans l'extrémité côté soupape de commande du canal d'entrée de peinture (14), et s'écoule jusqu'à une conduite de retour (35, RF1) raccordée à son extrémité opposée.

4. Procédé selon la revendication 3, **caractérisé en ce qu'**avant le début du processus de revêtement, l'écouvillon (33) refoule, pendant son déplacement en direction du deuxième poste de raclage (32), une quantité prédéterminée du produit de lavage remplissant le canal d'entrée de peinture (14), dans le canal de sortie de peinture (18), situé en aval de la soupape de commande de fonctionnement (16), du pulvérisateur.

5. Procédé selon la revendication 4, **caractérisé en ce que** la quantité prédéterminée est déterminée par commutation de la soupape de commande de fonctionnement (16), après un temps déterminé du déplacement de l'écouvillon, ou par le signal d'un capteur d'écouvillon disposé sur le canal d'entrée de peinture (14), ou après qu'est atteinte une quantité prédéterminée du matériau de revêtement s'écoulant dans le canal d'entrée de peinture (14), laquelle est obtenue au moyen d'un dispositif de dosage du matériau de revêtement ou au moyen d'un débitmètre.

6. Dispositif de revêtement comportant un pulvérisateur pour le revêtement en série de pièces avec un matériau de revêtement de couleur variable, qui contient un canal d'entrée de peinture (14) pour le matériau de revêtement de différentes couleurs, un canal de sortie de peinture (18), en particulier de type buse, et une soupape de commande de fonctionnement (16) montée entre les canaux d'entrée de peinture et de sortie de peinture (14, 18), **caractérisé en ce qu'**à l'extrémité côté soupape de commande du canal d'entrée de peinture (14) du pulvérisateur, est disposé un poste de raclage (32) et entre celui-ci et un poste de raclage (30), qui est relié à l'extrémité du canal d'entrée de peinture (14) opposée à la soupape de commande de fonctionnement (16), un écouvillon (33) peut être déplacé en sens alternés à travers le canal d'entrée de peinture (14).

7. Dispositif de revêtement selon la revendication 6, **caractérisé en ce que** le poste de raclage (32, 132), disposé sur le canal de sortie de peinture (18), est relié à un canal (20, 24, 117) séparé qui permet d'acheminer un fluide de poussée d'écouvillon et/ou un produit de lavage vers le canal d'entrée de peinture (14) ou le poste de raclage (132), et **en ce qu'**à l'extrémité, tournée à l'opposé du canal de sortie de peinture (18), du canal d'entrée de peinture (14), est raccordée une conduite de retour (RF1).

8. Dispositif de revêtement selon la revendication 7, **caractérisé en ce que** la soupape de commande de fonctionnement (16) peut commuter entre trois positions et dans sa première position, la soupape ferme l'entrée du canal de sortie de peinture (18), tandis que la voie entre le canal d'entrée de peinture (15) et le canal (20) séparé est ouverte ;
dans sa deuxième position, la soupape ferme la voie entre le canal d'entrée de peinture (14) et le canal de sortie de peinture (18) ainsi que la voie entre le canal d'entrée de peinture (14) et le canal séparé (20) ; et dans sa troisième position, la soupape ouvre la voie qui mène du canal d'entrée de peinture (14) au canal de sortie de peinture (18), tandis que la voie entre les canaux d'entrée de peinture et de sortie de peinture (14, 18) et le canal séparé (20) est fermée.

9. Dispositif de revêtement selon la revendication 7 ou 8, **caractérisé en ce que** la soupape de commande de fonctionnement (16) est une soupape à aiguille dont l'aiguille de soupape (22) s'étend à travers le canal séparé (20).

10. Dispositif de revêtement selon la revendication 7, **caractérisé en ce que** la soupape de commande de fonctionnement (116) est une soupape à aiguille qui ne peut commuter qu'entre deux positions dans lesquelles elle ouvre ou ferme la voie du canal de sortie de peinture (118), et **en ce que** le canal séparé (117) s'étend parallèlement au canal d'entrée de peinture (114) à travers le tube de peinture (112) du pulvérisateur, contenant le canal d'entrée de peinture et la soupape à aiguille.

11. Dispositif de revêtement selon l'une des revendications 6 à 10, **caractérisé en ce que** le poste de raclage (132), disposé à l'extrémité côté soupape de commande du canal d'entrée de peinture (114), contient une chambre (135) située à l'extérieur de la voie de la peinture, servant de niche de rangement à l'écouvillon (133).

12. Dispositif de revêtement selon l'une des revendications 6 à 11, **caractérisé en ce que** le pulvérisateur est monté sur une machine de déplacement à plusieurs axes, commandée automatiquement, dans laquelle se trouve, à l'extérieur du pulvérisateur, le poste de raclage (30) relié, par un dispositif de liaison (34) pouvant être raclé, à l'extrémité côté machine du canal d'entrée de peinture (14).

13. Dispositif de revêtement selon la revendication 12, **caractérisé en ce que** le pulvérisateur est monté sur un robot d'application de peinture, pouvant être changé manuellement ou automatiquement, et est relié à celui-ci par un accouplement (37) pouvant être raclé.
